# EUROPÄISCHE PATENTSCHRIFT

(11) **EP 3 995 182 B1**
(45) Veröffentlichungstag und Bekanntmachung des Hinweises auf die Patenterteilung: **16.07.2025**
(21) Anmeldenummer: 20205833.5
(22) Anmeldetag: 05.11.2020
(51) Int. Cl.: A62C 37/10, A62C 37/14

(54) **SPRINKLER FÜR EINE FEUERLÖSCHANLAGE**
SPRINKLER FOR A FIRE EXTINGUISHING SYSTEM
SPRINKLER POUR UNE INSTALLATION D'EXTINCTION D'INCENDIE

(43) Veröffentlichungstag der Anmeldung: 11.05.2022
(73) Patentinhaber: Calanbau Brandschutzanlagen GmbH, 31157 Sarstedt (DE)
(72) Erfinder: THOMA, Markus, 4125 RIEHEN (CH)
(74) Vertreter: Glawe, Delfs, Moll

(56) Entgegenhaltungen:
- FR-A1- 3 002 151
- US-A- 590 978

## Beschreibung

Die vorliegende Erfindung betrifft einen Sprinkler für eine Feuerlöschanlage. FR 3 002 151 A1 zeigt einen Sprinkler nach dem Stand der Technik. Der Sprinkler umfasst einen Sprinklerkörper, in dem ein Löschmittelkanal ausgebildet ist. In einem Bereitschaftszustand des Sprinklers ist der Auslass des Löschmittelkanals mit einem Stopfen verschlossen. Der Sprinkler umfasst ein Auswurfelement, um die Auswurfbewegung des Stopfens zu lenken.

Bei solchen Sprinklern wird im Falle eines Brandes der Löschmittelkanals durch Entfernen des Stopfens freigegeben, so dass Löschmittel austreten und gegen den Brand wirken kann. Vor der Auslassöffnung des Löschmittelkanals ist typischerweise ein Sprühteller angeordnet, mit dem das austretende Löschmittel in geeigneter Weise umgelenkt und verteilt wird. Für einen zuverlässigen Löschvorgang muss der Stopfen so von der Auslassöffnung des Löschmittelkanals entfernt werden, dass die Ausbreitung des Löschmittels nicht durch den Stopfen behindert wird. Im Bereitschaftszustand kann der Stopfen durch ein Auslöseelement entgegen einem in dem Löschmittelkanal anliegenden Überdruck in Position gehalten werden, so dass der Stopfen den Löschmittelkanal abdichtet. Beim Auslösen des Sprinklers gibt das Auslöseelement den Stopfen frei, so dass der Stopfen unter dem Einfluss des in dem Löschmittelkanal anliegenden Überdrucks aus dem Löschmittelkanal herausgedrückt wird.

Der Stopfen soll nach dem Auslösen des Sprinklers vollständig aus dem Bereich des Sprinklers entfernt werden, weil anderenfalls der Löschvorgang beeinträchtigt werden könnte. Würde beispielsweise der Stopfen sich zwischen dem Löschmittelkanal und dem Sprühteller festsetzen, so würde das austretende Löschmittel auf den Stopfen anstatt auf den Sprühteller treffen und das Löschmittel würde unkontrolliert umgelenkt.

Um die Richtung der Auswurfbewegung des Stopfens nach dem Auslösen des Sprinklers zu kontrollieren, kann zwischen dem Stopfen und dem Sprinklerkörper ein Auswurfelement angeordnet sein, mit dem die Bewegung des Stopfens gelenkt wird. Bekannt sind Sprinkler, bei denen das Auswurfelement den Stopfen entlang einer bogenförmigen Bahn lenkt. Die bogenförmige Bahn ergibt sich daraus, dass das Gegenlager des Sprinklerkörpers eine Schwenkachse definiert, um die das Auswurfelement während der bogenförmigen Bewegung des Stopfens geschwenkt wird. Die Schwenkachse ist parallel zu der Ebene des Stopfens ausgerichtet, so dass die bogenförmige Bewegung des Stopfens im Wesentlichen in einer Ebene stattfindet, in der auch der Löschmittelkanal sich erstreckt.

Die mit einem solchen Auswurfelement definierte bogenförmige Bewegung setzt voraus, dass vor dem Auslass des Löschmittelkanals ausreichend Platz ist. Der Sprühteller muss also einen bestimmten Mindestabstand zu dem Auslass des Löschmittelkanals haben, damit der Stopfen nicht an dem Sprühteller anstößt. Einer weiteren Verkleinerung des Sprinklers, die für manche Anwendungsfälle wünschenswert ist, werden dadurch Grenzen gesetzt.

Der Erfindung liegt die Aufgabe zugrunde, einen Sprinkler vorzustellen, bei dem der Stopfen auch dann zuverlässig entfernt werden kann, wenn der Sprinkler eine geringe Bauhöhe hat. Die Aufgabe wird gelöst mit den Merkmalen des unabhängigen Anspruchs. Vorteilhafte Ausführungsformen sind in den Unteransprüchen angegeben.

Bei dem erfindungsgemäßen Sprinkler steht das Auswurfelement in Eingriff mit dem Stopfen und mit einem an dem Sprinklerkörper ausgebildeten Gegenlager, um mit einem Schwenkvorgang die Auswurfbewegung des Stopfens zu lenken. Das Gegenlager definiert eine Schwenkachse, die mit der Ebene des Stopfens einen Winkel einschließt. Der Stopfen wird auf diese Weise nach dem Auslösen des Sprinklers entlang einer Bahn bewegt, die nicht durch eine zu der Ebene des Stopfens parallele Schwenkachse definiert ist. Diese Bahn benötigt weniger Raum vor der Auslassöffnung des Löschmittelkanals, so dass eine geringere Bauhöhe des Sprinklers möglich wird.

Der Stopfen verschließt im Bereitschaftszustand des Sprinklers die Auslassöffnung des Löschmittelkanals. Als Ebene des Stopfens wird eine Ebene bezeichnet, die mit dem Löschmittelkanal einen rechten Winkel einschließt. Der Stopfen kann zylinderförmig ausgebildet sein. Zwischen dem Stopfen und dem Sprinklerkörper kann ein ringförmiges Dichtungselement angeordnet sein, um die Auslassöffnung des Löschmittelkanals abzudichten.

Das Auswurfelement kann so gestaltet sein, dass es den Stopfen während der Auswurfbewegung in einem definierten Abstand zu dem Gegenlager des Sprinklerkörpers hält. Der Abstand kann fest sein, wenn das Auswurfelement eine feste Länge hat, die sich während der Auswurfbewegung nicht ändert. Möglich ist auch, dass das Auswurfelement eine Elastizität aufweist und dass der Abstand sich während der Auswurfbewegung im Rahmen der durch das Auswurfelement vorgegebenen Elastizität ändert.

Für die Erfindung ist es nicht erforderlich, dass die durch den Überdruck im Löschmittelkanal angetriebene Auswurfbewegung des Stopfens präzise kontrolliert wird. Es reicht aus, dass das Auswurfelement den Stopfen in seitlicher Richtung lenkt und dadurch eine Kollision mit Elementen des Sprinklers vermeidet. Während der Auswurfbewegung kann es zu Verformungen des Auswurfelements und sonstigen unkontrollierbaren Einflüssen kommen, so dass die tatsächliche Bewegungsbahn des Stopfens von der durch die Schwenkachse definierten Bewegungsrichtung abweicht.

Das Gegenlager definiert eine Schwenkachse, die mit der Ebene des Stopfens einen von 0° verschiedenen Winkel einschließt. Insbesondere kann der Winkel zwischen der Schwenkachse und der Ebene des Stopfens bei mindestens 15°, vorzugsweise bei mindestens 45°, weiter vorzugsweise bei mindestens 60°, weiter vorzugsweise bei etwa 90° liegt. Das Gegenlager kann so gestaltet sein, dass der Eingriff zwischen dem Auswurfelement und dem Gegenlager des Sprinklerkörpers während der Auswurfbewegung des Stopfens gelöst wird.

Der Sprinkler umfasst einen Sprühteller. Der Sprühteller kann vor der Auslassöffnung des Löschmittelkanals angeordnet sein, so dass aus dem Löschmittelkanal austretendes Löschmittel auf den Sprühteller trifft und zur Seite umgelenkt wird. Der Sprinkler umfasst zwei Stege, die sich zwischen dem Sprinklerkörper und dem Sprühteller erstrecken und die den Sprühteller in einer definierten Position relativ zu dem Sprinklerkörper halten. Der Sprühteller wird also durch zwei Stegen gehalten. Die beiden Stege können in einer gemeinsamen Ebene angeordnet sein, die vorzugsweise mit der Richtung des Löschmittelkanals zusammenfällt. Der Abstand zwischen dem Stopfen und dem nächstgelegenen Element des Sprinklers, dass der Auslassöffnung des Löschmittelkanals gegenüberliegt, kann beispielsweise zwischen 10 mm und 30 mm, vorzugsweise zwischen 15 mm und 25 mm liegen. Dieser Abstand begrenzt den Raum, der für die Auswurfbewegung des Stopfens zur Verfügung steht.

Im Bereitschaftszustand des Sprinklers kann zwischen dem Sprühteller und dem Stopfen ein Auslöseelement angeordnet sein. Der Stopfen kann durch das Auslöseelement in Position gehalten werden, so dass der Stopfen den Löschmittelkanal dicht verschließt. Das Auslöseelement kann dazu ausgelegt sein, auf Wärmeeinwirkungen zu reagieren. Beispielsweise kann das Auslöseelement ein Auslöseelement in Form eines Glasfasses sein, das beispielsweise eine Flüssigkeit auf Glycerin-Basis mit einer Luftblase enthält. Bei Wärmeeinwirkung zerspringt das Glasfass durch Ausdehnung der Flüssigkeit und Kompression der Luftblase. Nach dem Zerspringen des Glasfasses wird der Stopfen durch den im Löschmittelkanal anliegenden Überdruck aus der Auslassöffnung des Löschmittelkanals herausgedrückt. Möglich sind auch andere Arten von Auslöseelementen. Beispielsweise kann das Auslöseelement als Schmelzlot gestaltet sein, das bei Umgebungstemperatur fest ist und unter Wärmeeinwirkung schmilzt.

Wenn der Stopfen durch ein Auslöseelement in Position gehalten wird, das sich zwischen dem Sprühteller und dem Auslöseelement abstützt, entspricht die Länge des Auslöseelements im Wesentlichen dem Raum, der für die Auswurfbewegung des Stopfens zur Verfügung steht. Die Länge des Auslöseelements kann beispielsweise zwischen 10 mm und 30 mm, vorzugsweise zwischen 15 mm und 25 mm liegen. Der Abstand zwischen dem Stopfen und dem nächstgelegenen Element des Sprinklers, das der Auslassöffnung des Löschmittelkanals gegenüberliegt, kann dieselben Werte haben.

Für die Erfindung ist es weiter von Vorteil, wenn das Gegenlager so positioniert ist, dass es die Auswurfbewegung nicht behindert. Bezogen auf die Achse des Löschmittelkanals kann das Gegenlager, an dem das Auswurfelement abgestützt ist, eine Winkelposition haben, die um weniger als 60°, vorzugsweise weniger als 45°, weiter vorzugsweise weniger als 30° von der Winkelposition eines den Sprühteller haltenden Stegs abweicht. Auf diese Weise kann zwischen den Stegen ein Auswurfbereich freigehalten werden, in dem die Auswurfbewegung des Stopfens nicht durch das Gegenlager beeinträchtigt ist. Ein in dieser Winkelposition angeordnetes Gegenlager hat eigenständigen erfinderischen Gehalt unabhängig davon, welchen Winkel die mit dem Gegenlager definierte Schwenkachse hat.

Der Sprinklerkörper kann aus Metall bestehen. Der Sprinkler Körper kann ein einstückiges Teil, insbesondere ein Gussteil sein. Das Gegenlager für das Auswurfelement kann als Vorsprung des Sprinklerkörpers gestaltet sein. Der Sprinklerkörper kann einen einheitlichen Vorsprung aufweisen, an dem sowohl das Gegenlager ausgebildet ist als auch ein den Sprühteller haltender Steg befestigt ist.

Der Stopfen kann mit einer umlaufenden Nut versehen sein. Das Auswurfelement kann über die Nut mit dem Stopfen in Eingriff stehen. Ein gegenüberliegendes Ende des Auswurfelements liegt an dem Gegenlager an. Die Schwenkachse des Auswurfelements kann durch eine Fläche des Gegenlagers definiert sein, die im Wesentlichen parallel zu der Richtung des Löschmittelkanals ausgerichtet ist. Das Gegenlager kann frei von Hinterschneidungen sein, wenn das Gegenlager aus der Richtung des Sprühtellers betrachtet wird.

Das Auswurfelement ist als Federelement gestaltet. Das Auswurfelement besteht aus einem gebogenen Draht. Ein erstes Ende des Auswurfelements kann eine kreisförmig gebogene Form aufweisen, so dass das erste Ende in eine Nut des Stopfens eingelegt werden kann. Das Auswurfelement weist einen gebogenen Abschnitt auf, der über das Gegenlager hinweg geführt ist. Ein zweites Ende des Auswurfelements liegt an dem Gegenlager an. In einem Bereitschaftszustand des Sprinklers steht das Federelement unter Spannung.

Der Sprinklerkörper kann einen an eine Umfangsfläche eines Rohrs angepassten Anschlussflansch aufweisen. Wenn der Sprinkler an einem Rohr einer Feuerlöschanlage montiert ist, kann der Anschlussflansch gegen die Umfangsfläche des Rohrs gespannt sein. Indem der Sprinkler direkt auf der äußeren Oberfläche des Rohrs aufliegt, kann die Feuerlöschanlage so gestaltet sein, dass der Sprinkler weniger weit gegenüber dem Rohr vorspringt. Der Abstand zwischen der Umfangsfläche des Rohrs und der Auslassöffnung des Sprinklers ist vorzugsweise kleiner als 10 mm, weiter vorzugsweise kleiner als 5 mm, weiter vorzugsweise kleiner als 3 mm.

Der Anschlussflansch des Sprinklers kann eine Kontur aufspannen, die einem Umfangsabschnitt eines Zylinders entspricht. Der Durchmesser des Zylinders kann dem Außendurchmesser des Rohrs entsprechen, so dass der Anschlussflansch mit einer Auflagefläche flächig auf der Außenfläche des Rohrs aufliegt. Der Löschmittelkanal des Sprinklers kann rechtwinklig zu der Achse des Zylinders ausgerichtet sein. Zwischen dem Anschlussflansch und der Außenwand des Rohrs kann ein Dichtelement angeordnet sein. Das Dichtelement kann die Form eines Dichtrings haben, der sich um die Öffnung in der Rohrwand herum erstreckt.

Der Abstand zwischen dem distalen Ende des Sprinklers und der Umfangsfläche des Rohrs kann bei der erfindungsgemäßen Feuerlöschanlage beispielsweise zwischen 5 mm und 50 mm, vorzugsweise zwischen 10 mm und 40 mm liegen. Der Sprinkler liegt mit einem eine Einlassöffnung des Sprinklers bildenden Bereich einer Auflagefläche auf der Umfangsfläche des Rohrs auf. Der Abstand zwischen diesem Bereich der Auflagefläche und dem distalen Ende des Sprinklers ist folglich entsprechend. Das Rohr kann einen Außendurchmesser haben, der zwischen 40 mm und 80 mm liegt.

Es kann ein Befestigungselement vorgesehen sein, um den Anschlussflansch gegen die Umfangsfläche des Rohrs zu spannen. Das Befestigungselement kann sich um das Rohr herum erstrecken, so dass das Rohr zwischen dem Spannbügel und dem Sprinkler eingeschlossen ist.

Der Sprinklerkörper kann eine Ausnehmung aufweisen, in die ein Ende des Befestigungselements eingesetzt wird, um das Befestigungselement gegen das Rohr zu spannen. Das Ende des Befestigungselements kann mit einem Gewinde versehen sein, so dass das Befestigungselement mit einer Mutter gespannt werden kann. Die Ausnehmung des Sprinklerkörpers kann eine Bohrung sein, durch die das Ende des Befestigungselements in axialer Richtung eingeführt wird. Möglich ist auch, dass die Ausnehmung zu einer Seite hin offen ist, so dass das Befestigungselement mit einer Bewegung in seitliche Richtung in die Ausnehmung eingesetzt werden kann.

Insbesondere im Falle einer seitlich offenen Ausnehmung kann es von Vorteil sein, wenn der Sprinklerkörper mit einem zu der Ausnehmung benachbarten Haltevorsprung ausgestattet ist, der so angeordnet ist, dass eine auf das Ende des Spannbügels aufgeschraubte Mutter an dem Haltevorsprung anstößt, wenn der Spannbügel in seitliche Richtung in Richtung Ausgang der Ausnehmung bewegt wird. Ist der Spannbügel richtig in die Ausnehmung eingeführt, liegt die Mutter neben dem Haltevorsprung. Die Mutter kann über den Haltevorsprung hinweg bewegt werden, wenn sie ausreichend weit gelöst ist. Ein Sprinkler mit einem solchen Haltevorsprung hat eigenständigen erfinderischen Gehalt, unabhängig davon ob der Sprinkler ein Auswurfelement zwischen dem Stopfen und dem Sprinklerkörper aufweist.

Die Erfindung betrifft außerdem eine mit einem solchen Sprinkler ausgestattete Feuerlöschanlage. Ein Anschlussflansch des Sprinklers liegt auf der Außenfläche eines Rohrs der Feuerlöschanlage auf.

Die Erfindung wird nachfolgend unter Bezugnahme auf die beigefügten Zeichnungen anhand vorteilhafter Ausführungsformen beispielhaft beschrieben. Es zeigen:
- Fig. 1:: eine schematische Schnittansicht eines erfindungsgemäßen Sprinklers (ohne Federelement);
- Fig. 2:: eine schematische Schnittansicht eines erfindungsgemäßen Sprinklers (mit Federelement);
- Fig. 3:: eine schematische Draufansicht des erfindungsmäßen Sprinklers aus Fig. 1 und 2;
- Fig. 4:: eine perspektivische Ansicht des erfindungsgemäßen Sprinklers aus Fig. 1 und 2;
- Fig. 5:: eine perspektivische Ansicht des erfindungsgemäßen Sprinklers aus Fig. 1 und 2 in einem montierten Zustand;

Fig. 1 und 2 zeigen einen erfindungsgemäßen Sprinkler für eine Feuerlöschanlage. Ein Sprinklerkörper 13 des Sprinklers umfasst einen Löschmittelkanal 14 in Form einer zylindrischen Bohrung, die sich durch den Sprinklerkörper 13 hindurch erstreckt. In einem Bereitschaftszustand des Sprinklers ist ein Ende des Löschmittelkanals 14 durch einen Stopfen 15 verschlossen. In dem Löschmittelkanal 14, der im montierten Zustand des Sprinklers mit einem Rohr einer Feuerlöschanlage in Verbindung steht, liegt ein Überdruck an, der gegen den Stopfen 15 wirkt. Der Stopfen 15 wird durch ein Auslöseelement 16 in Form eines Glasfasses so gehalten, dass der Stopfen 15 die Auslassöffnung des Löschmittelkanals 14 dicht verschließt. Ein zweites Ende des Auslöseelements 16 stützt sich an einem Sprühteller 17 ab. Der Sprühteller 17 ist über einen ersten Steg 18 und einen zweiten Steg 19 mit dem Sprinklerkörper 13 verbunden.

Der Stopfen 15 umfasst eine Nut 20, die sich über den Außenumfang des Stopfens 15 erstreckt. Zwischen dem Sprinklerkörper und dem Stopfen ist ein Auswurfelement 21 in Form einer Auswurffeder aus Federdraht angeordnet. Ein erstes Ende 22 des Auswurfelements 21 steht über die Nut 20 in Eingriff mit dem Stopfen 15. Ein zweites Ende 23 des Auswurfelements 21 liegt an einem Gegenlager 24 an, das an dem Sprinklerkörper 13 ausgebildet ist. Im Bereitschaftszustand des Sprinklers steht das Auswurfelement 21 unter einer Biegespannung.

Das Gegenlager 24 ist auf dem Sprinklerkörper 13 benachbart zu dem zweiten Steg 19 des Sprühtellers 17 angeordnet. Zwischen dem Gegenlager 24 und dem gegenüberliegenden ersten Steg 18 ist ein Bereich freigehalten, der für die Auswurfbewegung des Stopfens zur Verfügung steht. Bezogen auf die Achse 40 des Löschmittelkanals 14 unterscheidet die Winkelposition des zweiten Stegs 19 sich um weniger als 60° von der Winkelposition des Gegenlagers 24.

Durch die bei einem Brand entstehende Wärme zerspringt das Glasfass 16. Der Stopfen 15 wird durch den Überdruck im Löschmittelkanal 14 aus der Auslassöffnung des Löschmittelkanals 14 herausgedrückt und mit einem Impuls in Richtung des Sprühtellers 17 gestoßen. Die Bewegung des Stopfens 15 wird durch das Auswurfelement 21 zur Seite hin umgelenkt, wobei die Bewegungsrichtung sich aus der mit dem Gegenlager 24 definierten Schwenkachse ergibt. Da das Gegenlager 24 ungefähr rechtwinklig zur Ebene 25 des Stopfens 15 ausgerichtet ist, schließt auch die Schwenkachse einen deutlich von 0° verschiedenen Winkel mit der Ebene 25 des Stopfens 15 ein.

Durch die Schwenkbewegung der Auswurffeder 21 vollführt der Stopfen eines Auswurfbewegung, die sich zwischen dem Gegenlager 24 und dem ersten Steg 18 erstreckt. Eine Kollision des Stopfens 15 mit dem Sprühteller 17 wird verhindert, obwohl der Abstand zwischen der Auslassöffnung des Löschmittelkanals 14 und dem Sprühteller kleiner ist als bei konventionellen Sprinklern.

Hat die Schwenkbewegung der Auswurffeder 21 einen bestimmten Winkel überschritten, hat das Gegenlager 24 keine Wirkung mehr und die Auswurffeder 21 entfernt sich zusammen mit dem Stopfen 15 von dem Sprinkler.

Das Löschmittel kann aus dem Löschmittelkanal 14 austreten und ungehindert auf den Sprühteller 17 treffen. Der Sprühteller 17 ist so ausgebildet, dass er die Verteilung des Löschmittels begünstigt und den Wirkungsbereich des Sprinklers erhöht.

Fig. 3 zeigt eine schematische Draufansicht des erfindungsgemäßen Sprinklers aus Fig. 1 und 2. Der Sprinklerkörper 13 ist beidseitig mit jeweils einer zu einer Seite hin offene Aufnahme 32 für einen Spannbügel 38 versehen. Mit einer Mutter 35 kann der Spannbügel 38 gespannt werden. An dem Sprinklerkörper 13 ist ein Haltevorsprung 33 ausgebildet, der die Mutter 35 im montierten Zustand in ihrer Position hält und ein seitliches Herausrutschen des Spannbügels 38 aus der Aufnahme 32 verhindert.

Fig. 4 zeigt eine perspektivische Ansicht eines erfindungsgemäßen Sprinklers. Das Sprinklerkörper 13, das Gegenlager 24, die Anschlussflansch 31 und die Mutterführung 33 sind als ein metallenes Gussstück ausgebildet. Ebenso ist der Sprühteller 17 zusammen mit den Stegen 18, 19 als einheitliches Gussstück ausgebildet.

Fig. 5 zeigt eine perspektivische Ansicht eines erfindungsgemäßen Sprinklers in einem an einem Rohr 37 montierten Zustand. Der Innenraum des Rohrs 37 ist mit Löschmittel gefüllt und mit der Bohrung 14 des Sprinklerkörpers 13 des Sprinklers verbunden.

Der Sprinkler ist mittels des Spannbügels 38 an dem Rohr 37 befestigt, wobei die auf dem Rohr 37 aufliegende Seite des Sprinklerkörpers 13 dem Verlauf der Oberfläche des Rohrs 37 angepasst ist. Das Ende des Spannbügels 38 wird bei der Montage des Sprinklers in der Aufnahme 32 des Anschlussflanschs 31 platziert und mit einer Mutter 35 fixiert. Durch die zu einer Seite hin offene Aufnahme 32 wird es möglich, den Spannbügel 38 mit bereits aufgesetzten Muttern 35 in die Aufnahmen 32 einzusetzen. Durch die Haltevorsprünge 33 wird erreicht, dass der Spannbügel 38 beim Anziehen der Muttern 35 die richtige Position einnimmt und dass der Spannbügel 38 nicht in seitlicher Richtung aus der Aufnahme 32 herausrutschen kann.

## Patentansprüche

1. Sprinkler für eine Feuerlöschanlage, mit einem Sprinklerkörper (13), in dem ein Löschmittelkanal (14) ausgebildet ist, mit einem Sprühteller (17), mit einem ersten Steg (18) und einem zweiten Steg (19), die sich zwischen dem Sprinklerkörper (13) und dem Sprühteller (17) erstrecken, mit einem Stopfen (15), der in einem Bereitschaftszustand des Sprinklers einen Auslass des Löschmittelkanals (14) verschließt, wobei der Stopfen (15) eine Ebene (25) definiert, die mit dem Löschmittelkanal (14) einen rechten Winkel einschließt, und mit einem Auswurfelement (21), wobei das Auswurfelement (21) mit einem ersten Ende (22) mit dem Stopfen (15) und mit einem zweiten Ende (23) mit einem an dem Sprinklerkörper (13) ausgebildeten Gegenlager (24) in Eingriff steht, um mit einem Schwenkvorgang die Auswurfbewegung des Stopfens (15) zu lenken, wobei das Auswurfelement (21) als Federelement ausgestaltet ist, das in einem Bereitschaftszustand des Sprinklers unter Spannung steht, und aus einem gebogenen Federdraht geformt ist, wobei das zweite Ende (23) des Auswurfelements (21) an dem Gegenlager (24) anliegt und einen gebogenen Abschnitt aufweist, der über das Gegenlager (24) hinweg geführt ist, wobei das Gegenlager (24) von den Stegen (18, 19) getrennt ist und eine Schwenkachse (26) des Schwenkvorgangs definiert, wobei die Schwenkachse (26) mit der Ebene (25) des Stopfens (15) einen Winkel (44) einschließt, wobei das Gegenlager (24) auf dem Sprinklerkörper (13) benachbart zu dem zweiten Steg (19) angeordnet ist, wobei zwischen dem Gegenlager (24) und dem ersten Steg (18) ein Bereich freigehalten ist, der für die Auswurfbewegung des Stopfens (15) zur Verfügung steht und wobei bezogen auf die Achse (40) des Löschmittelkanals (14) die Winkelposition des zweiten Stegs (19) in der Ebene (25) des Stopfens (15) sich um weniger als 60° von der Winkelposition der Schwenkachse (26) in der Ebene (25) des Stopfens (15) unterscheidet.

2. Sprinkler nach Anspruch 1 **dadurch gekennzeichnet, dass** der Winkel (44) zwischen der Schwenkachse (26) und der Ebene (25) des Stopfens (15) größer ist als 60°.

3. Sprinkler nach Anspruch 1 oder 2, **dadurch gekennzeichnet, dass** der Eingriff zwischen dem Auswurfelement (21) und dem Gegenlager (24) während der Auswurfbewegung des Stopfens (15) gelöst wird.

4. Sprinkler nach einem der Ansprüche 1 bis 3, **dadurch gekennzeichnet, dass** vor einer Auslassöffnung des Löschmittelkanals (14) der Sprühteller (17) angeordnet ist und dass der Abstand zwischen dem Sprühteller (17) und dem Stopfen (15) zwischen 10 mm und 30 mm, vorzugsweise zwischen 15 mm und 25 mm liegt.

5. Sprinkler nach Anspruch 4, **dadurch gekennzeichnet, dass** zwischen dem Sprühteller (17) und dem Stopfen (15) ein Auslöseelement (16) angeordnet ist, wobei das Auslöseelement (16) den Stopfen (15) in Position hält, so dass der Stopfen (15) den Löschmittelkanal (14) dicht verschließt.

6. Sprinkler nach einem der Ansprüche 1 bis 5, **dadurch gekennzeichnet, dass** die Winkelposition des zweiten Stegs (19) in der Ebene (25) des Stopfens (15) sich um weniger als 45°, vorzugsweise um weniger als 30° von der Winkelposition der Schwenkachse (26) in der Ebene (25) des Stopfens (15) unterscheidet.

7. Sprinkler nach einem der Ansprüche 1 bis 6, **dadurch gekennzeichnet, dass** der Sprinklerkörper (13) einen an eine Umfangsfläche eines Rohrs angepassten Anschlussflansch (42) aufweist.

8. Sprinkler nach einem der Ansprüche 1 bis 7, **dadurch gekennzeichnet, dass** der Sprinklerkörper (13) als Gussteil ausgebildet ist.

9. Sprinkler nach einem der Ansprüche 1 bis 8, **dadurch gekennzeichnet, dass** der Sprinklerkörper (13) einen einheitlichen Vorsprung (43) aufweist, an dem das Gegenlager (24) ausgebildet und an dem ein den Sprühteller (17) haltender Steg (19) befestigt ist.

10. Sprinkler nach einem der Ansprüche 1 bis 9, **dadurch gekennzeichnet, dass** das Gegenlager aus Richtung des Sprühtellers (17) betrachtet frei von Hinterschneidungen ist.

11. Sprinkler nach einem der Ansprüche 1 bis 10, **dadurch gekennzeichnet, dass** der Sprinklerkörper (13) mit einer Aufnahme (32) für ein Befestigungselement (38) ausgestattet ist, wobei die Aufnahme (32) zu einer Seite hin offen ist.

12. Sprinkler nach Anspruch 11, **dadurch gekennzeichnet, dass** der Sprinklerkörper (13) mit einem zu der Ausnehmung (32) benachbarten Haltevorsprung (33) ausgestattet ist, um ein unbeabsichtigtes Lösen des Befestigungselements (38) aus der Ausnehmung zu verhindern.

## Claims

1. Sprinkler for a fire-extinguishing system, having a sprinkler body (13), in which an extinguishing-agent channel (14) is formed, having a spray plate (17), having a first web (18) and a second web (19), which extend between the sprinkler body (13) and the spray plate (17), having a plug (15), which in a standby state of the sprinkler closes off an outlet of the extinguishing-agent channel (14), wherein the plug (15) defines a plane (25) which includes a right angle with the extinguishing-agent channel (14), and having an expulsion element (21), wherein the expulsion element (21) engages at a first end (22) with the plug (15) and at a second end (23) with a counterbearing (24), which is formed on the sprinkler body (13), so as to direct the expulsion movement of the plug (15) by way of a pivoting action, wherein the expulsion element (21) is in the form of a spring element which, in a standby state of the sprinkler, is subjected to load and which is formed from a bent spring wire, wherein the second end (23) of the expulsion element (21) abuts against the counterbearing (24) and has a bent portion which is guided over the counterbearing (24), wherein the counterbearing (24) is separate from the webs (18, 19) and defines a pivot axis (26) for the pivoting action, wherein the pivot axis (26) includes an angle (44) with the plane (25) of the plug (15), wherein the counterbearing (24) is arranged on the sprinkler body (13) adjacent to the second web (19), wherein, between the counterbearing (24) and the first web (18), there is kept free a region which is available for the expulsion movement of the plug (15), and wherein, in relation to the axis (40) of the extinguishing-agent channel (14), the angular position of the second web (19) in the plane (25) of the plug (15) differs by less than 60° from the angular position of the pivot axis (26) in the plane (25) of the plug (15).

2. Sprinkler according to Claim 1, **characterized in that** the angle (44) between the pivot axis (26) and the plane (25) of the plug (15) is greater than 60°.

3. Sprinkler according to Claim 1 or 2, **characterized in that** the engagement between the expulsion element (21) and the counterbearing (24) is released during the expulsion movement of the plug (15).

4. Sprinkler according to one of Claims 1 to 3, **characterized in that** the spray plate (17) is arranged in front of an outlet opening of the extinguishing-agent channel (14), and **in that** the distance between the spray plate (17) and the plug (15) is between 10 mm and 30 mm, preferably between 15 mm and 25 mm.

5. Sprinkler according to Claim 4, **characterized in that** a trigger element (16) is arranged between the spray plate (17) and the plug (15), wherein the trigger element (16) holds the plug (15) in position such that the plug (15) closes off the extinguishing-agent channel (14) in a sealed manner.

6. Sprinkler according to one of Claims 1 to 5, **characterized in that** the angular position of the second web (19) in the plane (25) of the plug (15) differs by less than 45°, preferably by less than 30°, from the angular position of the pivot axis (26) in the plane (25) of the plug (15).

7. Sprinkler according to one of Claims 1 to 6, **characterized in that** the sprinkler body (13) has a connection flange (42) which is adapted to a circumferential surface of a pipe.

8. Sprinkler according to one of Claims 1 to 7, **characterized in that** the sprinkler body (13) is in the form of a cast part.

9. Sprinkler according to one of Claims 1 to 8, **characterized in that** the sprinkler body (13) has a uniform projection (43) on which the counterbearing (24) is formed and to which a web (19) holding the spray plate (17) is fastened.

10. Sprinkler according to one of Claims 1 to 9, **characterized in that**, when viewed from the direction of the spray plate (17), the counterbearing is free of undercuts.

11. Sprinkler according to one of Claims 1 to 10, **characterized in that** the sprinkler body (13) is provided with a receiving part (32) for a fastening element (38), wherein the receiving part (32) is open towards one side.

12. Sprinkler according to Claim 11, **characterized in that** the sprinkler body (13) is provided with a holding projection (33), which is adjacent to the recess (32), in order to prevent an inadvertent release of the fastening element (38) from the recess.

## Revendications

1. Arroseur pour une installation d'extinction d'incendie, avec un corps d'arroseur (13) dans lequel est réalisé un canal d'agent d'extinction (14), avec un disque de pulvérisation (17), avec une première nervure (18) et une deuxième nervure (19) qui s'étendent entre le corps d'arroseur (13) et le disque de pulvérisation (17), avec un bouchon (15) qui, dans un état d'attente de l'arroseur, ferme une sortie du canal d'agent d'extinction (14), le bouchon (15) définissant un plan (25), qui forme un angle droit avec le canal d'agent d'extinction (14), et avec un élément d'éjection (21), l'élément d'éjection (21) étant en prise par une première extrémité (22) avec le bouchon (15) et par une deuxième extrémité (23) avec un contre-appui (24) réalisé sur le corps d'arroseur (13), afin de diriger le mouvement d'éjection du bouchon (15) par un processus de pivotement, l'élément d'éjection (21) étant conçu sous forme d'élément de ressort qui est sous tension dans un état d'attente de l'arroseur, et est formé à partir d'un fil métallique à ressort courbé, la deuxième extrémité (23) de l'élément d'éjection (21) s'appuyant contre le contre-appui (24) et présentant une section courbée qui est guidée au-delà du contre-appui (24), le contre-appui (24) étant séparé des nervures (18, 19) et définissant un axe de pivotement (26) du processus de pivotement, l'axe de pivotement (26) formant un angle (44) avec le plan (25) du bouchon (15), le contre-appui (24) étant agencé sur le corps d'arroseur (13) au voisinage de la deuxième nervure (19), une zone étant maintenue libre entre le contre-appui (24) et la première nervure (18), qui est disponible pour le mouvement d'éjection du bouchon (15) et, par rapport à l'axe (40) du canal d'agent d'extinction (14), la position angulaire de la deuxième nervure (19) dans le plan (25) du bouchon (15) différant de moins de 60° de la position angulaire de l'axe de pivotement (26) dans le plan (25) du bouchon (15).

2. Arroseur selon la revendication 1, **caractérisé en ce que** l'angle (44) entre l'axe de pivotement (26) et le plan (25) du bouchon (15) est supérieur à 60°.

3. Arroseur selon la revendication 1 ou 2, **caractérisé en ce que** la prise entre l'élément d'éjection (21) et le contre-appui (24) est libérée pendant le mouvement d'éjection du bouchon (15).

4. Arroseur selon l'une quelconque des revendications 1 à 3, **caractérisé en ce que** le disque de pulvérisation (17) est agencé devant une ouverture de sortie du canal d'agent d'extinction (14) et **en ce que** la distance entre le disque de pulvérisation (17) et le bouchon (15) est comprise entre 10 mm et 30 mm, de préférence entre 15 mm et 25 mm.

5. Arroseur selon la revendication 4, **caractérisé en ce qu'**un élément de déclenchement (16) est agencé entre le disque de pulvérisation (17) et le bouchon (15), l'élément de déclenchement (16) maintenant le bouchon (15) en position de telle sorte que le bouchon (15) ferme de manière étanche le canal d'agent d'extinction (14).

6. Arroseur selon l'une quelconque des revendications 1 à 5, **caractérisé en ce que** la position angulaire de la deuxième nervure (19) dans le plan (25) du bouchon (15) diffère de moins de 45°, de préférence de moins de 30°, de la position angulaire de l'axe de pivotement (26) dans le plan (25) du bouchon (15).

7. Arroseur selon l'une quelconque des revendications 1 à 6, **caractérisé en ce que** le corps d'arroseur (13) présente une bride de raccordement (42) adaptée à une surface périphérique d'un tuyau.

8. Arroseur selon l'une quelconque des revendications 1 à 7, **caractérisé en ce que** le corps d'arroseur (13) est réalisé sous forme de pièce coulée.

9. Arroseur selon l'une quelconque des revendications 1 à 8, **caractérisé en ce que** le corps d'arroseur (13) présente une saillie unitaire (43) sur laquelle est réalisé le contre-appui (24) et à laquelle est fixée une nervure (19) maintenant le disque de pulvérisation (17).

10. Arroseur selon l'une quelconque des revendications 1 à 9, **caractérisé en ce que** le contre-appui est exempt de contre-dépouilles lorsqu'il est vu en direction du disque de pulvérisation (17).

11. Arroseur selon l'une quelconque des revendications 1 à 10, **caractérisé en ce que** le corps d'arroseur (13) est équipé d'un logement (32) pour un élément de fixation (38), le logement (32) étant ouvert sur un côté.

12. Arroseur selon la revendication 11, **caractérisé en ce que** le corps d'arroseur (13) est équipé d'une saillie de retenue (33) voisine de l'évidement (32) afin d'empêcher un détachement accidentel de l'élément de fixation (38) de l'évidement.
